# EUROPÄISCHE PATENTSCHRIFT

(11) **EP 2 632 599 B1**
(45) Veröffentlichungstag und Bekanntmachung des Hinweises auf die Patenterteilung: **02.08.2017**
(21) Anmeldenummer: 11805377.6
(22) Anmeldetag: 18.10.2011
(51) Int. Cl.: B02C 17/16, B02C 17/18

(54) **RÜHRWERKSKUGELMÜHLE**
STIRRING BALL MILL
BROYEUR À BOULETS AVEC AGITATEUR

(30) Priorität: 27.10.2010 DE 102010049827
(43) Veröffentlichungstag der Anmeldung: 04.09.2013
(73) Patentinhaber: NETZSCH-Feinmahltechnik GmbH, 95100 Selb (DE)
(72) Erfinder: ENDERLE, Udo, 95615 Marktrewitz (DE)
(86) Internationale Anmeldenummer: PCT/DE2011/001864
(87) Internationale Veröffentlichungsnummer: WO 2012/055388

(56) Entgegenhaltungen:
- EP-A1- 1 468 739
- EP-A2- 2 189 221
- WO-A1-97/49780

## Beschreibung

Die vorliegende Erfindung betrifft eine Rührwerkskugelmühle zum vorzugsweisen Vermahlen von trockenen oder nicht trockenen Substanzen.

Die erfindungsgemäße Rührwerkskugelmühle zum Vermahlen trockener oder nicht trockener Substanzen ist mit einem Mahlbehälter versehen. Der Mahlbehälter ist mit einem Einlass für das zu vermahlende Material, einem Fluideinlass und einem Materialauslass versehen, wobei der Auslassbereich mit einem Sieb versehen ist. Im Zentrum oder in der Nähe des Zentrums des Mahlbehälters verläuft eine Rührwelle, an welcher mehrere Mahlelementen angeordnet sind. Der Mahlbehälter ist zumindest teilweise mit Mahlhilfskörpern gefüllt. Dem Einlassbereich der Rührwerkskugelmühle ist ein erster Käfig und dem Auslassbereich ein zweiter Käfig zugeordnet.

Die deutsche Patentschrift DE 36 42 320 C2 offenbart eine Rührwerksmühle zum Mahlen, insbesondere zum Trockenmahlen von Pigmenten, mit einem zylindrischen Behälter, in dem sich Mahlkörper befinden und der mit einem Einlass für das zu mahlende Gut und einem Auslass für das gemahlene Gut versehen ist. In der Achse des Behälters ist ein antreibbarer Rührer angeordnet, dessen wirksame Flächen von der Innenwand des Behälters einen kleineren Abstand haben als der Durchmesser der Mahlkörper. Es sind mindestens zwei wirksame Flächen vorhanden, sich entlang von Mantellinien des Behälters erstrecken und den Behälter in axialer Ausdehnung voll erfassen.

In der deutschen Auslegeschrift DE 1 288 890 ist ein Verfahren zum trockenen Feinst zerkleinern von Feststoffen in einer hochtourig arbeitenden Rührwerksmühle offenbart. Der vertikal angeordnete Mahlbehälter der Rührwerksmühle ist teilweise mit Mahlkörpern gefüllt und wird von einem Gas durchströmt. Der Mahlgutstrom und auch der stetig direkt und nahezu ausschließlich durch das Mahlkörper-Mahlgut-Haufwerk geleitete Gasstrom sind derart gesteuert, dass der Freiraum zwischen den Mahlkörpern zu 10 bis 60% mit Mahlgut gefüllt ist. Das Rührwerk besteht aus an einer Rührwerkswelle konzentrisch angebrachten ebenen Vollscheiben.

In der deutschen Patentschrift DE 1 184 611 B wird eine Siebmaschine mit mindestens einem aus der Horizontalen schwingbaren Rundsieb und einer unterhalb der Siebfläche drehbaren Einrichtung zum Reinigen des Siebes mittels Luftstrahlen offenbart. Diese Luftstrahl-Siebreinigung besteht aus unter dem Sieb leicht drehbar gelagerten Luftführungsrohren, die mit einer zentralen, von einem Gebläse mit Luft beaufschlagten, Verteilerkammer in Verbindung stehen und Luftaustrittsöffnungen aufweisen. Wenigstens ein Teil dieser Luftaustrittsöffnungen ist so angeordnet, dass die Luftführungsrohre mit ihrer Halterung durch den Rückstoß der austretenden Luft in eine Umlaufbewegung parallel zur Siebfläche versetzbar sind.

In der deutschen Patentschrift DE 24 14 686 ist ein Verfahren zum Sieben eines pneumatisch einer Siebfläche von oben aufgegebenen Siebgut-Gemisches durch pneumatisches Fördern des Feingutes durch die Siebfläche beschrieben. Das Sieb ist mit einer im Gegenstrom zur Förderrichtung wirkenden pneumatischen Siebreinigung, in Form einer die Siebflächen-Unterseite periodisch überstreichenden Druckluftblasvorrichtung, versehen. Die Frequenz und die Stärke der von der Gegenseite durch das Sieb geblasenen Reinigungs-Luftstrahlen reichen im Verhältnis zum auftreffenden Siebgutstrom aus, um die Bildung einer Auflage von mehr als Monokorn-Dicke zu verhindern.

Das deutsche Gebrauchsmuster DE 20 2008 006 745 U1 betrifft eine Mahlscheibe mit einem Ringkörper und mit einer Mehrzahl von Nocken, wobei die Nocken lösbar mit dem Ringkörper verbunden sind. Die Nocken bestehen aus einem keramischen Material, vorzugsweise aus einer yttriumstabilisierten Zirkonoxidkeramik. Weiterhin sind die Nocken mit dem Ringkörper verschraubt sind, wobei die Nocken radial an den Ringkörper angeschraubt sind. Eine Vorrichtung gemäß dem Oberbegriff des Anspruchs 1 ist aus EP 2 189 221 A2 bekannt. Der Erfindung liegt die Aufgabe zugrunde, eine Rührwerkskugelmühle zum ökonomischen und betriebssicheren Vermahlen von trockenen oder nicht trockenen Substanzen zu sehr feinem Mahlgut bereit zu stellen.

Die obige Aufgabe wird durch eine Rührwerkskugelmühle gelöst, die die Merkmale des Anspruchs 1 umfasst. Weitere vorteilhafte Merkmale sind den Unteransprüche zu entnehmen.

Die erfindungsgemäße Rührwerkskugelmühle zum Vermahlen trockener oder nicht trockener Substanzen besteht aus einem Mahlbehälter, der zumindest teilweise mit Mahlhilfskörpern gefüllt ist. Der Mahlbehälter ist mit einem Einlass und einem Auslass für das zu vermahlende Material bzw. Mahlgut und mit einem Fluideinlass versehen. Die zugegebene Luft wird als Trägermedium für den Transport des Materials bzw. des Mahlgutes in der Rührwerkskugelmühle verwendet. Für den Fachmann ist klar, dass anstelle von Luft auch andere Fluide verwendet werden können, die für die Mahlaufgaben besser geeignet sein können. Bei explosionsgefährlichen Stoffen können zum Beispiel inerte Gase Verwendung finden. Weiterhin ist im Auslassbereich der Rührwerkskugelmühle ein Sieb angeordnet, welchem eine Austragseinrichtung nachgeschaltet ist. Mit dieser Austragseinrichtung wird der Abtransport des Mahlgutes, welches das Sieb passiert hat, sichergestellt. Zentrisch im Mahlbehälter verläuft eine Rührwelle an der mehrere Mahlelemente angeordnet sind.

Dem Einlassbereich der Rührwerkskugelmühle ist ein erster Käfig und dem Auslassbereich ein zweiter Käfig zugeordnet. Im Zentrum des Siebes ist eine Reinigungsvorrichtung angeordnet, mit welcher an der Außenseite des Siebes befindliches Mahlgut von dem Sieb entfernt werden kann. Die Mahlelemente die im Einlassbereich und im Auslassbereich angeordnet sind, sind derart gestaltet, dass sie das Mahlgut und die Mahlhilfskörper in die Mitte des Mahlbehälters transportieren können. Durch diese exakte Material- beziehungsweise Mahlhilfskörperführung ist mit der erfindungsgemäßen Rührwerkskugelmühle ein sehr guter Wirkungsgrad erzielbar.

Die Reinigungsvorrichtung ist rotatorisch im Zentrum des Siebes bewegbar. Weiterhin ist die Reinigungsvorrichtung mit mindestens einer Vorrichtung zum Ausstoßen eines Reinigungsmediums versehen. Die Versorgung der Reinigungsvorrichtung ist über einen Kanal sichergestellt, welcher durch die Rührwelle verläuft.

Das verwendete Reinigungsmedium kann ein Gas und/oder eine dampfförmige Flüssigkeit sein. Die Wahl des Reinigungsmediums richtet sich nach den Anforderungen des zu vermahlenden Materials. Beim Einsatz von Dampf wird bei der Trockenmahlung in der Regel nur überhitzter Trockendampf eingesetzt. Kommt Gas zum Einsatz, wird vorzugsweise Luft oder ein inertes Gas verwendet. Es hat sich gezeigt, dass vor allem Luft sehr gut geeignet ist, da für das Handling keine besonderen Anforderungen an Bediener und Maschine gestellt werden.

Die Zugabe und/oder die Zugabefrequenz des Reinigungsmediums zur Reinigungsvorrichtung sind frei regelbar. Das Sieb ist separat eingebaut oder in einer Siebpatrone integriert.

Mindestens ein, dem Einlassbereich zugeordnetes, erstes Mahlelement ist derart ausgestaltet, dass es das Mahlgut und die Mahlhilfskörper in Förderrichtung der Rührwerkskugelmühle transportiert. Mindestens eine, dem Auslassbereich zugeordnetes, letztes Mahlelement ist hingegen derart ausgestaltet, dass es das Mahlgut und die Mahlhilfskörper gegen die Förderrichtung der Rührwerkskugelmühle transportiert.

Die Mahlelemente die dem Einlassbereich und/oder dem Auslassbereich zugeordnet sind verfügen über jeweils mindestes ein zusätzliches Element, mit dem der Mahlgut- und Mahlhilskörpertransport sichergestellt ist. Das zusätzliche Element des Mahlelementes im Einlassbereich ist in Förderrichtung der Rührwerkskugelmühle geneigt. Das zusätzliche Element des Mahlelementes im Auslassbereich ist gegen die Förderrichtung der Rührwerkskugelmühle geneigt.

Die zusätzlichen Elemente sind lösbar mit den Mahlelementen verbunden. Durch diese lösbare Verbindung ist es möglich die Neigung der zusätzlichen Elemente gegenüber den Mahlelementen gemäß den Anforderungen des Mahlprozesses anzupassen.

Der dem Einlassbereich zugewandte erste Käfig weist weniger Käfigstege auf als der zweite Käfig im Auslassbereich. Die Käfigstege des zweiten Käfigs sind mit einer größeren Umfangsgeschwindigkeit bewegbar als die Käfigstege des ersten Käfigs. Der erste Käfig befindet sich im Bereich des Einlasses und des Fluideinlasses.

Der Durchmesser des zweiten Käfigs ist größer als der Durchmesser des ersten Käfigs. Durch die geringere Umfangsgeschwindigkeit des ersten Käfigs wird das zu mahlende Material entsprechen gleichmäßig in den Luftstrom eingetragen. Durch die höhere Umfangsgeschwindigkeit des zweiten Käfigs werden die Mahlhilfskörper nahezu vollständig von der Siebfläche ferngehalten. Außer über verschieden große Durchmesser des ersten Käfigs und des zweiten Käfigs ließen sich dieser Vorteile nur über getrennt angetriebene Käfige realisieren. Dies würde jedoch einen deutlich höheren maschinellen und steuerungstechnischen Aufwand bedeuten.

Zur Lösung der Aufgabe dieser Erfindung sind vor allem die vorab beschriebenen Merkmale geeignet. Diese sind vor allem die unterschiedlich gestalteten Käfige, die mit zusätzlichen Elementen versehenen Mahlelemente im Einlassbereich und im Auslassbereich, sowie das mit einem einer Reinigungsvorrichtung versehene Sieb im Auslassbereich. Besonders sei hier wegen der schwierigen Aufbereitung der Trockenstoffe auf die Notwendigkeit der Kombination der einzelnen Komponenten und ihrer Zusammenwirkung hingewiesen.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt den schematischen Aufbau einer erfindungsgemäßen Rührwerkskugelmühle.
Figur 2 zeigt schematisch den Aufbau des Einlassbereiches der Rührwerkskugelmühle.
Figur 3 zeigt schematisch den Aufbau des Auslassbereiches mit einer Reinigungsvorrichtung.
Figur 4 zeigt schematisch den Aufbau eines zusätzlichen Mahlelementes in Seitenansicht.
Figur 5 zeigt schematisch den Aufbau eines bevorzugten zusätzlichen Mahlelementes.

**Fig. 1** zeigt den schematischen Aufbau einer erfindungsgemäßen Rührwerkskugelmühle 10. Die Rührwerkskugelmühle 10 besteht in der Hauptsache aus einem Mahlbehälter 12 und einer Rührwelle 26 an der verschiedene Mahlelemente 28, 28a und 28b angeordnet sind. Der Mahlbehälter 12 besteht aus einer Mahlbehälterwandung 13 die mit einem Einlass 14, für das zu vermahlende Material, einem Fluideinlass 15 und einem Auslass 18 versehen ist. Um das Mahlgut (nicht dargestellt) durch die Rührwerkskugelmühle 10 zu bewegen wird Luft, als Trägermedium, über den Fluideinlass 15 in die Rührwerkskugelmühle 10 eingebracht. Im Einlassbereich 16 und im Auslassbereich 20 sind auf der Rührwelle 26 sogenannte Käfige 38 und 40 angeordnet. Der erste Käfig 38 ist dem Einlassbereich 16 und der zweite Käfig 40 dem Auslassbereich 20 zugeordnet. Mit dem ersten Käfig 38, im Einlassbereich 16 der Rührwerkskugelmühle 10, werden das zu mahlende Material und die Trägerluft vermischt. Dadurch, dass die Käfige 38, 40 mit der Rührwelle 26 rotieren, werden die Mahlhilfskörper 30 und noch nicht vermahlenes Mahlgut von der Rührwelle 26 weg in Richtung der Mahlbehälterwand 13 bewegt. Die Käfige 38 und 40 werden von verschiedenen Käfigstegen 42 gebildet. Der erste Käfig 38 weist weniger Käfigstege 42 auf als der zweite Käfig 40. Das erste Mahlelement 28a, nach dem Einlass 14 und das letzte Mahlelement 40 vor dem Auslass 18 sind anders gestaltet als die anderen Mahlelemente 28. Das erste Mahlelement 28a und das zweite Mahlelement 28b sind jeweils mit zusätzlichen Elementen 36 zur Beeinflussung der Strömung des Mahlgutes und der Mahlhilfskörper 30 versehen. Diese zusätzlichen Elemente 36 sind so geneigt, dass das Mahlgut und die Mahlhilfskörper 30 in die Mitte 34 der Rührwerkskugelmühle 10 geleitet werden. Hierzu werden das Mahlgut und die Mahlhilfskörper 30 vom Einlassbereich 16 aus in Förderrichtung F geleitet und vom Auslassbereich 20 mittels des Mahlelementes 28b gegen die Förderrichtung F.

Im Auslassbereich 20 der Rührwerkskugelmühle 10 befindet sich innerhalb des zweiten Käfigs 40 ein Sieb 24. Dieses Sieb 24 dient weiterhin dazu, nicht die Mahlhilfskörper 30 aus dem Auslass 18 fern zu halten. Im Zentrum des Siebes 24 ist eine drehbewegliche Reinigungsvorrichtung 31 angeordnet, mit welcher das Sieb 24 durch ein Reinigungsmedium von innen nach außen gereinigt werden kann.

Damit das trockene Mahlgut kontinuierlich aus der Rührwerkskugelmühle 10 entfernen werden kann, ist die dargestellt Rührwerkskugelmühle 10 mit einer schneckenförmigen Austragseinrichtung 22 versehen.

**Fig. 2** zeigt schematisch den Aufbau des Einlassbereiches 16 der Rührwerkskugelmühle. Das zu vermahlende Material 52 wird über eine Zellradschleuse 50 dosiert dem Einlass 14 und von dort der Rührwerkskugelmühle zugeführt. Über eine Leitung 51 wird das Material 52 in die Nähe der Rührwelle 26 gefördert. Im Bereich der Rührwelle 26 wird das Material 52 durch eine Materialführung 54 in das Zentrum des ersten Käfigs 38 geleitet. Der Materialstrom MS der vom ersten Käfig 38 in den Mahlbehälter 12 vermischt sich dort mit dem Luftstrom LS, der durch den Fluideinlass 15 in den Mahlbehälter 12 einströmt. Das erste Mahlelement 28a, das von der Rührwelle 26 bewegt wird fördert die Gemische aus Material 52 und Luft 56 sowie aus Material 52 und Mahlhilfskörpern 30 in eine zentrale Zone (nicht dargestellt) im Bereich der Rührwerkskugelmühle in der die höchste Mahlhilfskörperdichte auftritt.

Neben dem Fluideinlass 15 ist ein Heiz- und/oder Kühlmitteleinlass 62 dargestellt. Durch diesen Einlass 62 ist es möglich, Heiz- und/oder Kühlmittel in die doppelwandig ausgestaltete Mahlbehälterwandung 13 einzuleiten und hierdurch die für den Mahlprozess optimale Temperatur im Mahlbehälter 12 einzustellen.

**Fig. 3** zeigt schematisch den Aufbau des Auslassbereiches 20 mit einer Reinigungsvorrichtung 31 für das Sieb 24. Die Reinigungsvorrichtung 31 befindet sich im Zentrum des Siebes 24 in der Verlängerung der Rührwelle 26. Die Basis 32, der Reinigungseinrichtung 31, ist konisch ausgestaltet so dass ihr Durchmesser von der Rührwelle 26 in Richtung des Auslasses 18 abnimmt. Die Reinigungsvorrichtung 31 ist mit der Rührwelle 26 zusammen um deren Rotationsachse 25 drehbar. Durch einen Kanal 27, der durch die Rührwelle 26 verläuft, wird die Reinigungsvorrichtung 31 mit Reinigungsmedium versorgt. Das Reinigungsmedium wird mittels Druck durch die Auslasskanäle 33, der sich drehenden Reinigungsvorrichtung 31, in das Innere des Siebes 24 geblasen. Hierdurch wird im und am Sieb 24 anhaftendes Mahlgut zurück in den Auslassbereich 20 beziehungsweise in das Innere des zweiten Käfigs 40 befördert. In dem dargestellten Ausführungsbeispiel weisen die Auslasskanäle 33 der Reinigungsvorrichtung 31 nach oben und würden das Reinigungsmedium in Richtung AB radial durch das Sieb 24 blasen. Aufgrund der Konzentrierung der Auslasskanäle 33 auf einen Teilbereich des Siebes 24 verbleibt der Rest für den Durchgand des Mahlgutes frei. Insofern kann die Reinigung auch während des Mahlvorganges stattfinden.

**Fig. 4** zeigt schematisch den Aufbau eines Mahlelementes 28a, 28b in Seitenansicht. Jedes Mahlelement 28a, 28b ist mit mehreren zusätzlichen Elementen 36 versehen. Durch die Neigung des zusätzlichen Elementes 36 würde das Mahlgut, in diesem Ausführungsbeispiel in Förderrichtung F transportiert. Das Mahlelement 28a, 28b ist rotationssymetrisch und kann mit der Rührwelle (nicht dargestellt) um die Rotationsachse 25 der Rührwelle gedreht werden.

**Fig. 5** zeigt schematisch den Aufbau eines bevorzugten Mahlelementes 28a, 28b. Das bevorzugte Mahlelement 28a, 28b besitzt einen dreieckige Grundkörper 29. Im Zentrum des Grundkörpers 29 befindet sich die Wellenaufnahme 44 für die Rührwelle (nicht dargestellt). Die zusätzlichen Elemente 36 sind an den gerundeten Ecken angeordnet. Die zusätzlichen Elemente 36 werden mittels Schrauben 48 an dem Grundkörper 29 befestigt. In den Grundkörper 29 sind an drei Stellen Aussparungen 46 eingebracht. Diese Aussparungen sind aus rotationssymetrischen Gründen immer in örtlicher Nähe zu den zusätzlichen Elementen 36 platziert.

Dadurch, dass die zusätzlichen Elemente 36 mit Schrauben 48 an dem Grundkörper 29 befestigt sind, sind diese austauschbar und/oder in einer beliebigen Position an dem Grundkörper zu befestigen. Die Stellen, an denen die zusätzlichen Elemente 36 angeordnet sind, sind in diesem Ausführungsbeispiel, die Stellen des Mahlelementes 28a, 28b, welche der Mahlbehälterwandung (nicht dargestellt) am nächsten kommen. Hierdurch ist an diesen Stellen der Verschleiß an größten. Dadurch, dass die zusätzlichen Elemente 36 an diesen Stellen angelengt sind und die Möglichkeit des Austausches gegeben ist, können die zusätzlichen Elemente 36 auch aus verschleißfestem Material bestehen.

### Bezugszeichen

- 10: Rührwerkskugelmühle
- 12: Mahlbehälter
- 13: Mahlbehälterwandung
- 14: Einlass
- 15: Fluideinlass
- 16: Einfassbereich
- 18: Auslass
- 20: Auslassbereich
- 22: Austragseinrichtung
- 24: Sieb
- 25: Rotationsachse der Rührwelle
- 26: Rührwelle
- 27: Kanal für Reinigungsmedium
- 28: Mahlelement
- 28a: Erstes Mahlelement nach dem Einlass
- 28b: Letztes Mahlelement vor dem Auslass
- 29: Grundkörper
- 30: Mahlhilfskörper
- 31: Reinigungsvorrichtung
- 32: Basis der Reinigungsvorrichtung
- 33: Auslasskanal für Reinigungsmedium
- 34: Mitte des Mahlbehälters
- 36: Zusätzliches Element
- 38: Erster Käfig
- 40: Zweiter Käfig
- 42: Käfigstege
- 44: Wellenaufnahme
- 46: Aussparung
- 48: Schraube
- 50: Zellradschleuse
- 51: Leitung
- 52: Material
- 54: Materialführung
- 56: Luft
- 58: Oberseite der Rührwerkskugelmühle
- 60: Unterseite der Rührwerkskugelmühle
- 62: Heiz- und/oder Kühlmitteleinlass
- AB: Richtung
- F: Förderrichtung
- D1: Durchmesser
- D2: Durchmesser
- MS: Materialstrom
- LS: Luftstrom

## Patentansprüche

1. Rührwerkskugelmühle (10) zum Vermahlen trockener oder nicht trockener Substanzen mit
- einem Mahlbehälter (12), der zumindest teilweise mit Mahlhilfskörpern (30) gefüllt ist;
- einem Einlass (14) und einem Auslass (18) für das zu vermahlende Material (54) bzw. Mahlgut;
- einem in einem Auslassbereich (20) angeordneten Sieb (24);
- einer durch das Zentrum des Mahlbehälter (12) verlaufenden Rührwelle (26);
- mehreren an der Rührwelle (26) angeordneten Mahlelementen (28) und
- dem Auslassbereich (20) ein zweiter Käfig (40) zugeordnet; **dadurch gekennzeichnet, dass**
- einem Einlassbereich (16) ein erster Käfig (38) zugeordnet ist;
- dem Einlassbereich ein Fluideinlass (15) zugeordnet ist;
- im Zentrum des Siebes (24) eine Reinigungsvorrichtung (31) angeordnet ist und
- die Mahlelemente (28a, 28b) im Einlassbereich (16) und im Auslassbereich (20) derart gestaltet sind, dass sie das Mahlgut und die Mahlhilfskörper (30) in die Mitte (34) des Mahlbehälters (12) transportieren.

2. Rührwerkskugelmühle (10) nach Anspruch 1, **dadurch gekennzeichnet, dass** die Reinigungsvorrichtung (31) rotatorisch im Zentrum des Siebes (24) bewegbar ist und dass die Reinigungsvorrichtung (31) mit mindestens einer Vorrichtung zum Ausstoßen eines Reinigungsmediums versehen ist.

3. Rührwerkskugelmühle (10) nach Anspruch 2, **dadurch gekennzeichnet, dass** die Versorgung der Reinigungsvorrichtung (31) über einen Kanal (27) sichergestellt ist, welcher durch die Rührwelle (26) verläuft.

4. Rührwerkskugelmühle (10) nach Anspruch 2, **dadurch gekennzeichnet, dass** das verwendete Reinigungsmedium ein Fluid ist.

5. Rührwerkskugelmühle (10) nach Anspruch 4, **dadurch gekennzeichnet, dass** das verwendete Fluid Luft, inertes Gas oder Dampf ist.

6. Rührwerkskugelmühle (10) nach Anspruch 2, **dadurch gekennzeichnet, dass** die Zugabe und/oder die Zugabefrequenz des Reinigungsmediums zur Reinigungsvorrichtung (31) regelbar ist.

7. Rührwerkskugelmühle (10) nach einem der Ansprüche 1 bis 6, **dadurch gekennzeichnet, dass** dem Sieb (24) eine Austragseinrichtung (22) nachgeschaltet ist.

8. Rührwerkskugelmühle (10) nach Anspruch 1, **dadurch gekennzeichnet, dass** das mindestens ein dem Einlassbereich (16) zugeordnetes erstes Mahlelement (28a) derart ausgestaltet ist, dass es das Mahlgut und die Mahlhilfskörper (30) in Förderrichtung (F) der Rührwerkskugelmühle (10) transportiert.

9. Rührwerkskugelmühle (10) nach Anspruch 1, **dadurch gekennzeichnet, dass** das mindestens ein dem Auslassbereich (20) zugeordnetes letztes Mahlelement (28b) derart ausgestaltet ist, dass es das Mahlgut und die Mahlhilfskörper (30) gegen die Förderrichtung (F) der Rührwerkskugelmühle (10) transportiert.

10. Rührwerkskugelmühle (10) nach einem der Ansprüche 1 bis 9, **dadurch gekennzeichnet, dass** die Mahlelemente (28a, 28b) die dem Einlassbereich (16) und/oder dem Auslassbereich (20) zugeordnet sind über jeweils mindesten ein zusätzliches Element (36) verfügen, wobei das zusätzliche Element (36) des Mahlelementes (28a) im Einlassbereich (16) in Förderrichtung (F) der Rührwerkskugelmühle (10) geneigt ist und wobei das zusätzliche Element (36) des Mahlelementes (28b) im Auslassbereich (20) gegen die Förderrichtung (F) der Rührwerkskugelmühle (10) geneigt ist.

11. Rührwerkskugelmühle (10) nach einem der Ansprüche 1 bis 10, **dadurch gekennzeichnet, dass** die zusätzlichen Elemente (36) lösbar mit den Mahlelementen (28a, 28b) verbunden sind.

12. Rührwerkskugelmühle (10) nach Anspruch 1, **dadurch gekennzeichnet, dass** der dem Einlassbereich (16) zugewandte erste Käfig (38) weniger Käfigstege (42) aufweist als der zweite Käfig (40) im Auslassbereich (20).

13. Rührwerkskugelmühle (10) nach Anspruch 12, **dadurch gekennzeichnet, dass** sich die Käfigstege (42) des zweiten Käfigs (40) mit einer größeren Umfangsgeschwindigkeit bewegen als die Käfigstege (42) des ersten Käfigs (38).

14. Rührwerkskugelmühle (10) nach einem der Ansprüche 12 oder 13, **dadurch gekennzeichnet, dass** sich der erste Käfig (38) im Bereich des Einlasses (14) und/oder des Fluideinlasses (15) befindet.

15. Rührwerkskugelmühle (10) nach Anspruch 14, **dadurch gekennzeichnet, dass** der Durchmesser (D2) des zweiten Käfigs (40) größer ist als der Durchmesser (D1) des ersten Käfigs (38).

## Claims

1. An agitator ball mill (10) for grinding dry or non-dry substances, comprising
- a grinding container (12), which is at least partially filled with auxiliary grinding bodies (30) ;
- an inlet (14) and an outlet (12) for the material to be ground (54) or ground material, respectively;
- a screen (24) arranged in an outlet area (20);
- an agitator shaft (26) running through the center of the grinding container (12);
- a plurality of grinding elements (28) arranged on the agitator shaft (26) and
- a second cage (40) is assigned to the outlet area (20)
**characterized in that**
- a first cage (38) is assigned to an inlet area (16) ;
- a fluid inlet (15) is assigned to the inlet area;
- a cleaning device (31) is arranged in the center of the screen (24) and
- the grinding elements (28a, 28b) in the inlet area (16) and in the outlet area (20) are designed in such a way that they transport the grinding material and the auxiliary grinding bodies (30) into the center (34) of the grinding container (12).

2. The agitator ball mill (10) according to claim 1, **characterized in that** the cleaning device (31) can be moved in a rotatory manner in the center of the screen (24) and that the cleaning deice (31) is provided with at least one device for ejecting a cleaning medium.

3. The agitator ball mill (10) according to claim 2, **characterized in that** the supply of the cleaning device (31) is ensured via a channel (27), which runs through the agitator shaft (26).

4. The agitator ball mil (10) according to claim 2, **characterized in that** the used cleaning medium is a fluid.

5. The agitator ball mill (10) according to claim 4, **characterized in that** the used fluid is air, inert gas or steam.

6. The agitator ball mill (10) according to claim 2, **characterized in that** the addition and/or addition frequency of the cleaning medium to the cleaning device (31) can be regulated.

7. The agitator ball mill (10) according to one of claims 1 to 6, **characterized in that** a discharge device (22) is connected downstream from the screen (24).

8. The agitator ball mill (10) according to claim 1, **characterized in that** the at least one first grinding element (28a), which is assigned to the inlet area (16), is embodied in such a way that it transports the grinding material and the auxiliary grinding bodies (30) in conveying direction (F) of the agitator ball mill (10).

9. The agitator ball mill (10) according to claim 1, **characterized in that** the at least one last grinding element (28b), which is assigned to the outlet area (20), is embodied in such a way that it transports the grinding material and the auxiliary grinding bodies (30) against the conveying direction (F) of the agitator ball mill (10).

10. The agitator ball mill (10) according to one of claims 1 to 9, **characterized in that** the grinding elements (28a, 28b), which are assigned to the inlet area (16) and/or to the outlet area (20), each have at least one additional element (36), wherein the additional element (36) of the grinding element (28a) in the inlet area (16) is inclined in conveying direction (F) of the agitator ball mill (10) and wherein the additional element (36) of the grinding element (28b) in the outlet area (20) is inclined against the conveying direction (F) of the agitator ball mill (10).

11. The agitator ball mill (10) according to one of claims 1 to 10, **characterized in that** the additional elements (36) are detachably connected to the grinding elements (28a, 28b).

12. The agitator ball mill (10) according to claim 1, **characterized in that** the first cage (38) facing the inlet area (16) has fewer cage bars (42) than the second cage (40) in the outlet area (20).

13. The agitator ball mill (10) according to claim 12, **characterized in that** the cage bars (42) of the second cage (40) move at a larger circumferential speed than the cage bars (42) of the first cage (38).

14. The agitator ball mill (10) according to one of claims 12 or 13, **characterized in that** the first cage (38) is located in the area of the inlet (14) and/or of the fluid inlet (15).

15. The agitator ball mill (10) according to claim 14, **characterized in that** the diameter (D2) of the second cage (40) is larger than the diameter (D1) of the first cage (38).

## Revendications

1. Broyeur-agitateur à boulets (10) destiné à broyer des substances sèches ou non sèches, avec
- un réservoir de broyage (12) qui est rempli au moins en partie de corps auxiliaires de broyage (30) ;
- une entrée (14) et une sortie (18) pour la matière (54) à broyer ou le produit à broyer ;
- un tamis (24) placé dans la zone de sortie (20) ;
- un arbre agitateur (26) s'étendant à travers le centre du réservoir de broyage (12)
- plusieurs éléments broyeurs (28) placés sur l'arbre agitateur (26) ;
et
- une deuxième cage (40) associée à la zone de sortie (20)
**caractérisé en ce**
- **qu'**une première cage (38) est associée à une zone d'entrée (20) ;
- **qu'**à la zone d'entrée est associée une entrée de fluide (15) ;
- **qu'**au centre du tamis (24) est placé un dispositif de nettoyage (31) et
- **que** les éléments broyeurs (28a, 28b) dans la zone d'entrée (16) et dans la zone de sortie (20) sont conçus de sorte à transporter le produit à broyer et les corps auxiliaires de broyage (30) au centre (34) du réservoir de broyage (12).

2. Broyeur-agitateur à boulets (10) selon la revendication 1, **caractérisé en ce que** le dispositif de nettoyage (31) est mobile en rotation au centre du tamis (24) et **en ce que** le dispositif de nettoyage (31) est muni d'au moins un dispositif destiné à expulser un milieu de nettoyage.

3. Broyeur-agitateur à boulets (10) selon la revendication 2, **caractérisé en ce que** l'alimentation du dispositif de nettoyage (31) est assurée via une canalisation (27) qui s'étend à travers l'arbre agitateur (26).

4. Broyeur-agitateur à boulets (10) selon la revendication 2, **caractérisé en ce que** le milieu de nettoyage utilisé est un fluide.

5. Broyeur-agitateur à boulets (10) selon la revendication 4, **caractérisé en ce que** le fluide utilisé est de l'air, un gaz inerte ou de la vapeur.

6. Broyeur-agitateur à boulets (10) selon la revendication 2, **caractérisé en ce que** l'ajout et/ou la fréquence d'ajout du milieu de nettoyage vers le dispositif de nettoyage (31) est régulable.

7. Broyeur-agitateur à boulets (10) selon l'une quelconque des revendications 1 à 6, **caractérisé en ce qu'**en amont du tamis (24) est monté un système d'évacuation (22).

8. Broyeur-agitateur à boulets (10) selon la revendication 1, caractérisé en qu'au moins un premier élément broyeur (28a) associé à la zone d'entrée (16) est conçu de telle sorte qu'il transporte le produit à broyer et les corps auxiliaires de broyage (30) dans la direction de convoyage (F) du broyeur agitateur à boulets (10).

9. Broyeur-agitateur à boulets (10) selon la revendication 1, **caractérisé en ce qu'**au moins un dernier élément broyeur (28b) associé à la zone de sortie (20) est conçu de telle sorte qu'il transporte le produit à broyer et les corps auxiliaires de broyage (30) à l'encontre de la direction de convoyage (F) du broyeur agitateur à boulets (10).

10. Broyeur-agitateur à boulets (10) selon l'une quelconque des revendications 1 à 9, **caractérisé en ce que** les éléments broyeurs (28a, 28b) qui sont associés à la zone d'entrée (16) et/ou à la zone de sortie (20) disposent chacun d'au moins un élément (36) supplémentaire, dans la zone d'entrée (16), l'élément (36) supplémentaire de l'élément broyeur (28a) étant incliné dans la direction de convoyage (F) du broyeur-agitateur à boulets (10) et dans la zone de sortie (20), l'élément (36) supplémentaire de l'élément broyeur (28b) étant incliné à l'encontre de la direction de convoyage (F) du broyeur-agitateur à boulets (10).

11. Broyeur-agitateur à boulets (10) selon l'une quelconque des revendications 1 à 10, **caractérisé en ce que** les éléments (36) supplémentaires sont reliés de manière amovible avec les éléments broyeurs (28a, 28b).

12. Broyeur-agitateur à boulets (10) selon la revendication 1, **caractérisé en ce que** la première cage (38) qui fait face à la zone d'entrée (16) comporte moins de barreaux de cage (42) que la deuxième cage (40) dans la zone de sortie (20).

13. Broyeur-agitateur à boulets (10) selon la revendication 12, **caractérisé en ce que** les barreaux de cage (42) de la deuxième cage (40) se déplacent à une vitesse périphérique supérieure à celle des barreaux de cage (42) de la première cage (38).

14. Broyeur-agitateur à boulets (10) selon l'une quelconque des revendications 12 ou 13, **caractérisé en ce que** la première cage (38) se trouve dans la zone de l'entrée (14) et/ou de l'entrée de fluide (15).

15. Broyeur-agitateur à boulets (10) selon la revendication 14, **caractérisé en ce que** le diamètre (D2) de la deuxième cage (40) est supérieur au diamètre (D1) de la première cage (38).
